# EUROPÄISCHE PATENTSCHRIFT

(11) **EP 0 688 453 B1**
(45) Veröffentlichungstag und Bekanntmachung des Hinweises auf die Patenterteilung: **09.10.1996**
(21) Anmeldenummer: 94906129.5
(22) Anmeldetag: 02.02.1994
(51) Int. Cl.: G07G 5/00, B65H 29/68

(54) **BELEGBREMSE FÜR BELEGBEARBEITUNGSEINRICHTUNGEN**
DOCUMENT BRAKE FOR DOCUMENT PROCESSING DEVICES
SYSTEME LIMITANT LA PROGRESSION DE DOCUMENTS DANS DES DISPOSITIFS DE TRAITEMENT DE DOCUMENTS

(30) Priorität: 11.03.1993 DE 9303582 U
(43) Veröffentlichungstag der Anmeldung: 27.12.1995
(73) Patentinhaber: Siemens Nixdorf Informationssysteme AG, 33106 Paderborn (DE)
(72) Erfinder: SELKE, Reimund, D-33102 Paderborn (DE)
(74) Vertreter: Fuchs, Franz-Josef, Dr.-Ing.
(86) Internationale Anmeldenummer: DE9400099
(87) Internationale Veröffentlichungsnummer: WO9420934

(56) Entgegenhaltungen:
- DE-A- 3 029 460
- DE-A- 3 836 604
- IBM TECHNICAL DISCLOSURE BULLETIN Bd. 17, Nr. 5 , Oktober 1974 Seite 1308 CRAFT 'paper bin'

## Beschreibung

Die Erfindung betrifft eine Belegbearbeitungseinrichtung, insbesondere Belegdrucker mit einem Belegausgabeabschnitt, der eine schlitzförmige Belegausgabeöffnung und einen dieser in Belegausgaberichtung nachgeordneten Belegtisch aufweist.

Belegbearbeitungseinrichtungen der genannten Art sind beispielsweise Beleglese- oder -Druckeinrichtungen. Ein Beleg wird innerhalb eines solchen Gerätes durch Transportmittel an der Bearbeitungsstation vorbeigeführt. Dabei wird er z.B. zwischen Rollenpaaren sicher gehalten. Nach seiner Bearbeitung wird der Beleg von der Transporteinrichtung aus der Ausgabeöffnung auf den Belegtisch geschoben, wo er von der Bedienperson manuell entnommen werden kann. Eine Einrichtung der genannten Art ist für einen Drucker aus der WO 9113765 bekannt.

Um eine hohe Bearbeitungsleistung zu erzielen, werden die Belege mit großer Geschwindigkeit gefördert. Dadurch erhalten sie beim Verlassen der Transporteinrichtung einen solchen Impuls, daß sie weit aus der Ausgabeöffnung herausschießen. Insbesondere lange Belege neigen dann dazu, vom Belegtisch zu fallen, weil ihr Schwerpunkt vor die Gehäusekante zu liegen kommt.

Aus dem IBM Technical Disclosure Bulletin BD.17, Nr. 5, Oktober 1974, Seite 1308 ist ein Papieraufnahmebehälter bekannt, in den Papierblätter mit hoher Geschwindigkeit gefördert werden. Die Blätter treffen beim Verlassen einer Transporteinrichtung auf eine Klappe aus elastischem Material, die von oben in den Transportweg hineinragt und dazu dient, einen Teil der kinetischen Energie des Papierblattes zu absorbieren.

Es ist die Aufgabe der Erfindung, das Herabfallen ausgegebener Belege vom Belegtisch einer Belegbearbeitungseinrichtung zu unterbinden.

Diese Aufgabe wird durch die Merkmale des Anspruchs 1 gelöst.

Die Erfindung geht von der Beobachtung aus, daß ausgegebene Belege auf einem Luftpolster über den Belegtisch gleiten, ihr Reibwert bezüglich der Tischfläche also gering ist. Daran würde auch das Aufbringen einer Gleithemmung auf die Tischfläche nichts ändern. Erst eine Erhöhung der glatten Tischfläche unterbricht die tragende Luftschicht und der Beleg landet auf ersterer, so daß eine Gleithemmung auf dem Tisch wirksam werden kann. Eine besonders gute Bremswirkung wird erzielt, wenn der die Tischfläche überragende Bereich eine gleithemmende Oberfläche aufweist. Dabei soll dieser Bereich überall den gleichen Reibwert aufweisen und parallel zur Belegausgabeöffnung, also auch parallel zur voraneilenden Belegkante sein, um ein Verkanten des Belegs zu vermeiden.

Bei Belegbearbeitungseinrichtungen, bei denen Belege durch dieselbe Öffnung zugeführt und ausgegeben werden, bei denen die Belegeingabe- mit der -Ausgabeöffnung also identisch ist, werden zuzuführende Belege üblicherweise zunächst auf den Belegtisch gelegt und dann in die Belegeingabeöffnung so weit eingeschoben, bis sie von der Transporteinrichtung erfaßt werden. Ein gleithemmender Bereich auf dem Belegtisch behindert das manuelle Einschieben des Belegs. Bei Belegbearbeitungseinrichtungen der genannten Art wird deshalb vorteilhafterweise der gleithemmende Bereich nahe der dem Bediener zugewandten Gehäusekante und parallel zu dieser angeordnet. Die verbleibende, der Eingabeöffnung nahe Fläche des Belegtisches soll dabei einen wesentlich geringeren Reibwert aufweisen. Der Bediener kann dann leicht den Bereich hoher Gleithemmung übergreifen und den das Vorschieben bewirkenden Druck seiner Hand im Bereich geringen Reibwerts auf den Beleg ausüben.

Der den Belegtisch überragende gleithemmende Bereich hat zweckmäßigerweise dessen Breite. Damit können Belege beliebiger Breite bearbeitet werden. Sollen Belege nur einer Breite oder weniger unterschiedlicher Breiten bearbeitet werden, so genügen kreisförmige Erhöhungen, sog. Buckel, die nahe den Rändern der Belege liegen. Dazwischen liegende Bereiche haben dann den niedrigen Reibwert, was die Zuführung von Belegen weiter erleichtert.

Der erhöhte Bereich kann einstückig mit dem Belegtisch ausgebildet sein: bei einem aus einer Platte geformten Tisch durch Prägen einer Sicke bzw. von Mulden von der Unterseite her, bei einem Kunststoffspritzteil durch entsprechende Ausbildung der Spritzform.

Die gleithemmende Wirkung kann durch Aufrauhen erzielt werden oder durch Beschichtung mit einem körnigen Material oder einem Kunststoff hohen Reibwertes.

Der erhöhte Bereich kann auch durch eine Profilleiste aus Gummi oder Kunststoff gebildet sein, die in eine Nut im Belegtisch eingelegt oder auf diesen aufgeklebt ist. Dabei liegt die Profilleiste vorteilhafterweise im Bereich eines gegenüber der Tischoberfläche um ein geringes Maß -vorzugsweise 0,5 - 3 mm - zurückversetzten Rücksprungs, der die der Ausgabeöffnung nahe Kante der Profilleiste aufnimmt. Dadurch wird verhindert, daß ein Beleg an der unteren Kante der Profilleiste anstößt.

In weiterer Ausgestaltung der vorgenannten Anordnung ist die obere Gehäusekante so weit gegenüber der Belegtisch-Oberfläche zurückgesetzt, daß die Profilleiste letztere nicht überragt. Hierbei wird ein Beleg erst dann gebremst, wenn er so weit über die Tischfläche hinausgeschnellt ist, daß er sich nach unten biegt und dabei die Profilleiste berührt. Bei dieser Anordnung erfolgt die Belegzuführung ohne jede Behinderung des Bedieners.

Weitere vorteilhafte Ausprägungen der Erfindung sind der Beispielsbeschreibung zu entnehmen.

Die Erfindung wird nachfolgend an Hand der Zeichnung näher erläutert. Darin zeigen:
- Fig. 1: eine geschnittene Seitenansicht eines Belegdrukkers mit einem ersten Ausführungsbeispiel der Profilleiste
- Fig. 2: einen Ausschnitt aus Fig. 1 mit einem zweiten Ausführungsbeispiel der Profilleiste
- Fig. 3: einen Querschnitt durch die Profilleiste nach Fig. 2

In. Fig. 1 ist ein Belegdrucker mit 10 bezeichnet. Er besitzt ein Gehäuseoberteil 12 und ein Gehäuseunterteil 14. Das Gehäuseoberteil 12 läßt den vorderen Bereich des Gehäuseunterteils 14 frei, der nach oben durch einen Belegtisch 16 abgeschlossen ist. Seitlich ist der Belegtisch 16 durch eine Beleganlage 18 begrenzt, die eine definierte seitliche Position der Belege 20, 20' gewährleistet.

Im Bereich des Gehäuseoberteils 12 ist in geringem Abstand zum Belegtisch 16 und parallel zu diesem ein Leitblech 22 angeordnet. Belegtisch 16 und Leitblech 22 bilden einen Belegtransportschacht 24. Das vordere Ende 26 des Leitblechs 22 ist um ca. 45° vom Belegtisch 16 weggebogen, so daß es mit letzterem eine trichterförmig sich verengende Ein-/Ausgabeöffnung 28 bildet.

In Belegeingaberichtung E gesehen unmittelbar hinter dem Trichter ist im Transportschacht 24 ein Transportrollenpaar 30, 32 angeordnet. Dahinter befindet sich eine Druckstation 34, die in bekannter Weise aus einem Nadeldruckkopf 36 und einem Druckwiderlager 38 gebildet und deshalb nicht näher beschrieben ist.

Die Vorderwand 40 des Gehäuseunterteils 14 weist nahe ihrem oberen Rand 42 einen Bereich 44 größerer Wandstärke auf. Der Rand 42 ist gegenüber der Oberfläche 46 des Belegtischs 16 um ein Maß d1 zurückversetzt. In den Bereich 44 ist eine nach oben offene Nut 48 eingearbeitet, in die eine Profilleiste 50 mit einem ovalen Querschnittsprofil eingesetzt ist. Der außerhalb der Nut 48 liegende Teil der Profilleiste 50 überragt den oberen Rand 42 um das Maß d1, liegt also etwa bündig mit der Belegtischoberfläche 46.

Nachfolgend wird die Wirkungsweise des in Fig. 1 dargestellten Belegdruckers beschrieben.

Ein zu bearbeitender Beleg 20 wird vom Bediener manuell in Richtung des Pfeils E über den Belegtisch 16 in die Ein-/Ausgabeöffnung 28 geschoben, bis er an dem Rollenpaar 30, 32 anstößt. Daraufhin wird ein nicht dargestellter Antriebsmotor eingeschaltet, der die Transportrollen 30, 32 im Sinne des Belegeinzugs dreht, wodurch der Beleg in die Druckstation 34 befördert wird. Nach dem Bedrucken werden die Transportrollen mit großer Geschwindigkeit in Auswurfrichtung angetrieben. Der Beleg wird dabei aus dem Transportrollenpaar 30, 32 herauskatapultiert und fliegt dabei auf einem Luftpolster weiter über den Belegtisch 16 entgegen der Pfeilrichtung E. Ein kurzer Beleg verliert dabei so rasch an Geschwindigkeit, daß er noch sicher auf dem Belegtisch zum Liegen kommt. Ein langer Beleg hingegen hat mit seiner voraneilenden Kante den Belegtisch schon verlassen, wenn sein Hinterkante das Transportrollenpaar 30, 32 verläßt. Sein Eigengewicht bewirkt dabei seine Durchbiegung nach unten, wie dies für den Beleg 20 gezeigt ist. Dabei kommt er mit der Profilleiste 50 in Berührung, die ihn so rasch bis zum Stillstand abbremst, daß seine Hinterkante sich noch an dem Leitblech 22 abstützen kann. Ein Herunterfallen des Belegs 20 vom Belegtisch 16 wird dadurch wirksam verhindert. Ein ungebremster Beleg würde über die Gehäusekante 42 abkippen und vom Belegtisch 16 fallen. Dies ist für einen strich-punktiert dargestellten Beleg 20' schematisch gezeigt.

Fig. 2 zeigt die erfindungsrelevanten Teile eines zweiten Ausführungsbeispiels eines Belegdruckers 110 in geschnittener Seitenansicht. Es sind dargestellt: ein Teil eines Belegtisches 116, ein Teil eines Gehäuseunterteils 114 mit Vorderwand 140, die einen Bereich 144 größerer Wandstärke nahe ihrem oberen Rand 142 aufweist, in welchen eine nach oben offene Nut 148 eingearbeitet ist. In diese ist eine Profilleiste 150 eingesetzt.

Der obere Rand 142 springt ähnlich wie bei dem in Fig. 1 gezeigten ersten Ausführungsbeispiel gegenüber der Oberfläche 146 des Belegtisches 116 um ein Maß d2 zurück. Anders als im ersten Ausführungsbeispiel springt der aus der Nut 148 ragende Teil der Profilleiste 150 aber um ein Maß d3 gegenüber der Belegtischoberfläche 146 zurück.

Die voraneilende Kante eines von den Transportrollen 30, 32 ausgeworfenen Beleges muß bei der Anordnung nach Fig. 2 erst um ein durch die physikalischen Eigenschaften des Beleges bestimmtes Maß über die Kante des oberen Randes 142 hinausgefördert werden, damit sie sich so weit nach unten neigen kann, daß der Beleg von der Profilleiste 150 abgebremst wird. Diese Anordnung hat beim Einführen eines Beleges in den Belegdrucker 110 den Vorteil, daß die Profilleiste 150 nicht berührt wird, ihre Bremswirkung also nicht zum Tragen kommt.

Fig. 3 zeigt das Querschnittsprofil der Profilleiste 150 in der in Fig. 2 gezeigten Einbaulage im Belegdrucker 110. Die Profilleiste besteht im wesentlichen aus einem pilzhutförmigen Oberteil 152, das über die Nut 148 hinausragt, und einem in die Nut greifenden Befestigungssteg 154.

Die Unterseite des Oberteils 152 bildet eine Auflagefläche 156, die sich bei eingebauter Profilleiste dicht auf den oberen Rand 142 der Gehäusevorderwand 140 auflegt. Die der Ein-/Ausgabeöffnung 28 (Fig. 1) zugewandte Flanke 158 des Oberteils 152 steigt mit flachem Winkel gegenüber dem oberen Rand 142 an, um ein leichtes Aufgleiten eines Beleges auf die Profilleiste 150 zu gewährleisten. Die der Ein-/Ausgabeöffnung abgewandte Flanke 160 des Oberteils 152 hat die Form eines Kreisbogens, dessen Radius den am Drukkergehäuse aus gestalterischen und entformungstechnischen Gründen gewählten Kantenradien angepaßt ist.

Der Befestigungssteg 154 läuft an seinem unteren Ende 162 spitz zu und ist nahe dem unteren Ende beiderseits mit schräg von der Spitze wegweisenden Spreizstegen 164 versehen. Über diesen sind im Befestigungssteg 154 Freimachungen 166 vorgesehen.

Beim Einsetzen ist die Profilleiste 150 einfach in die Nut 148 (Fig. 2) mit ihrem spitzen Ende 162 einzuführen. Die Spreizstege 164 weichen beim Eindrücken in die Nut 148 leicht in Richtung der Freimachungen 166 aus. Die Profilleiste wird so weit in die Nut 148 gedrückt, bis ihre Auflagefläche 156 auf dem oberen Rand 142 der Gehäusewand 140 aufliegt. Zum Herausziehen der Profilleiste 150 aus der Nut 148 ist ein wesentlich größerer Kraftaufwand erforderlich, da die Spreizstege 164 sich dabei aufspreizen und an den Wänden der Nut 148 verstemmen.

Als Material für die Profilleiste hat sich Naturkautschuk mit einer Härte von ca. 45 Shore A als besonders geeignet erwiesen, weil dieses Material einen hohen Reibwert aufweist und die Profilleiste sich bei dieser Härte leicht in die Nut einbringen läßt, sich andererseits aber sicher darin hält.

## Patentansprüche

1. Belegbearbeitungseinrichtung, insbesondere Belegdrucker (10) mit einem Belegausgabeabschnitt, der eine schlitzförmige Belegausgabeöffnung (28) und einen dieser in Belegausgaberichtung nachgeordneten Belegtisch (16, 116) aufweist,
**dadurch gekennzeichnet**,
daß auf dem Belegtisch (16, 116) parallel zu der Belegausgabeöffnung (28) ein bezüglich eines Beleges (20) gleithemmender Bereich (50, 150) angeordnet ist, der zumindest Teile (42, 142) des Belegtisches (16, 116) überragt, wobei der an die Belegtischoberfläche (46, 146) angrenzende obere Rand (42, 142) der Vorderwand (40, 140) eines unteren Gehäuseteils (14, 114) einen Teil des Belegtisches (16, 116) bilden kann und ein Rücksprung des Belegtisches (16, 116) auf diesem Gehäuserand (42, 142) ausgebildet sein kann, dessen Oberfläche (42, 142) um ein Maß (d1, d2), vorzugsweise 0,5 - 3 mm, unter die übrige Belegtischoberfläche (46, 146) zurückversetzt ist.

2. Belegbearbeitungseinrichtung nach Anspruch 1,
**dadurch gekennzeichnet**,
daß der der Belegausgabeöffnung (28) ferne Rand des Belegtisches (16, 116) an eine Kante des Gerätegehäuses angrenzt, und der gleithemmende Bereich (50, 150) nahe der Gehäusekante und parallel zu dieser angeordnet ist und der Reibwert des gleithemmenden Bereiches (50, 150) groß gegen den Reibwert der restlichen Belegtischfläche ist.

3. Belegbearbeitungseinrichtung nach Anspruch 1 oder 2,
**dadurch gekennzeichnet**,
daß der gleithemmende Bereich (50, 150) sich im wesentlichen über die Breite des Belegtisches (16, 116) erstreckt.

4. Belegbearbeitungseinrichtung nach Anspruch 1 oder 2,
**dadurch gekennzeichnet**,
daß der die Belegtischoberfläche (46, 146) überragende Bereich aus buckelförmigen Erhebungen gebildet ist.

5. Belegbearbeitungseinrichtung nach einem der Ansprüche 1 bis 4,
**dadurch gekennzeichnet,**
daß die die Belegtischoberfläche (46, 146) überragende(n) Erhebung(en) einstückig an dem Belegtisch angeformt sind.

6. Belegbearbeitungseinrichtung nach einem der Ansprüche 1 bis 3,
**dadurch gekennzeichnet**,
daß der die Belegtischoberfläche (46, 146) überragende Bereich eine Profilleiste (50, 150) ist.

7. Belegbearbeitungsreinrichtung nach Anspruch 6,
**dadurch gekennzeichnet**,
daß die Profilleiste auf den Belegtisch aufgeklebt ist.

8. Belegbearbeitungseinrichtung nach Anspruch 6,
**dadurch gekennzeichnet**,
daß die Profilleiste (50, 150) in eine Nut (48, 148) im Belegtisch eingesetzt ist.

9. Belegbearbeitungseinrichtung nach Anspruch 8,
**dadurch gekennzeichnet**,
daß die Profilleiste (50) ein ovales Querschnittsprofil hat.

10. Belegbearbeitungseinrichtung nach Anspruch 8,
**dadurch gekennzeichnet**,
daß die Profilleiste (150) aus einem in die Nut (48, 148) einsetzbaren Befestigungssteg (154) und einem daran anschließenden pilzhutförmigen Oberteil (152) besteht.

11. Belegbearbeitungseinrichtung nach Anspruch 10,
**dadurch gekennzeichnet**,
daß das Oberteil (152) eine in Einbaulage der Profilleiste (150) der Ein-/Ausgabeöffnung (28) zugewandte, flach ansteigende Flanke (158) und eine dieser gegenüberliegende, kreisbogenförmig zur Gehäusekante hin abfallende Flanke aufweist, wobei der Radius des Kreisbogens vorzugsweise dem Radius einer benachbarten Gehäusekante entspricht.

12. Belegbearbeitungseinrichtung nach einem der Ansprüche 6 bis 11,
**dadurch gekennzeichnet,**
daß die Profilleiste aus Naturkautschuk besteht und eine Härte von vorzugsweise 45 Shore A hat.

## Claims

1. Document processing device, especially a document printer (10), with a document issuing section which has a slot-like document issuing aperture (28) and a document support (16, 116) arranged downstream of the latter in the document issuing direction, characterized in that there is arranged on the document support (16, 116), parallel to the document issuing aperture (28), a region (50, 150) which inhibits the sliding of a document (20) and projects beyond at least parts (42, 142) of the document support (16, 116), it being possible for the upper border (42, 142) of the front wall (40, 140) of a lower housing part (14, 114) adjacent to the document support surface (46, 146) to form part of the document support (16, 116) and it being possible for a setoff of the document support (16, 116) to be formed on this housing border (42, 142), the surface (42, 142) of which setoff is set back by an amount (d1, d2), preferably 0.5 - 3 mm, below the remaining document support surface (46, 146).

2. Document processing device according to Claim 1, characterized in that the border of the document support (16, 116) remote from the document issuing aperture (28) is adjacent to an edge of the device housing, and the slide-inhibiting region (50, 150) is arranged close to the housing edge and parallel to the latter and the coefficient of friction of the slide-inhibiting region (50, 150) is great in comparison with the coefficient of friction of the remaining document support surface.

3. Document processing device according to Claim 1 or 2, characterized in that the slide-inhibiting region (50, 150) extends substantially over the width of the document support (16, 116).

4. Document processing device according to Claim 1 or 2, characterized in that the region projecting beyond the document support surface (46, 146) is formed by boss-like elevations.

5. Document processing device according to one of Claims 1 to 4, characterized in that the elevation(s) projecting beyond the document support surface (46, 146) are integrally formed on the document support.

6. Document processing device according to one of Claims 1 to 3, characterized in that the region projecting beyond the document support surface (46, 146) is a profiled strip (50, 150).

7. Document processing device according to Claim 6, characterized in that the profiled strip is adhesively bonded onto the document support.

8. Document processing device according to Claim 6, characterized in that the profiled strip (50, 150) is inserted in a groove (48, 148) in the document support.

9. Document processing device according to Claim 8, characterized in that the profiled strip (50) has an oval cross-sectional profile.

10. Document processing device according to Claim 8, characterized in that the profiled strip (150) comprises a fastening web (154) which can be inserted into the groove (48, 148) and a mushroom head-like upper part (152) adjoining the latter.

11. Document processing device according to Claim 10, characterized in that the upper part (152) has a flatly rising flank (158), facing toward the profiled strip (150) of the entering/issuing aperture (28) in the installed position, and a flank lying opposite said rising flank and falling in the form of an arc of a circle towards the housing edge, the radius of the arc of a circle preferably corresponding to the radius of a neighbouring housing edge.

12. Document processing device according to one of Claims 6 to 11, characterized in that the profiled strip consists of natural rubber and has a hardness of preferably 45 Shore A.

## Revendications

1. Dispositif de traitement de documents, notamment imprimante (10) de documents, comportant une section de sortie des documents pourvue d'une ouverture de sortie (28) des documents en forme de fente et d'un plateau (16, 116) de dépose des documents qui est disposé en aval de cette dernière dans le sens de la sortie des documents,
caractérisé par le fait que,
une zone (50, 150) ayant un effet réduisant le glissement pour un document (20) est disposée sur le plateau (16, 116) de dépose des documents parallèlement à l'ouverture de sortie (28) des documents, cette zone dépassant au moins de parties (42, 142) du plateau (16, 116) de dépose des documents, le bord supérieur (42, 142) contigu à la surface (46, 146) du plateau de dépose des documents de la paroi avant (40, 140) d'une partie inférieure (14, 114) de carter pouvant former une partie du plateau (16, 116) de dépose des documents, et une partie en retrait du plateau (16, 116) de dépose des documents pouvant être réalisée sur ce bord (42, 142) du carter, dont la surface (42, 142) est décalée vers l'arrière d'une cote (d1, d2), de préférence de 0,5 à 3 mm, sous la surface (46, 146) restant du plateau de dépose des documents.

2. Dispositif de traitement de documents selon la revendication 1,
caractérisé par le fait que,
le bord du plateau (16, 116) de dépose des documents éloigné de l'ouverture de sortie (28) des documents est contigu à une arête du carter de l'appareil, que la zone (50, 150) à effet réduisant le glissement est disposée à proximité de l'arête du carter et parallèlement à cette dernière, et que le coefficient de frottement de la zone (50, 150) à effet réduisant le glissement est important par rapport au coefficient de frottement de la surface restante du plateau de dépose des documents.

3. Dispositif de traitement de documents selon la revendication 1 ou 2,
caractérisé par le fait que,
la zone (50, 150) à effet réduisant le glissement s'étend sensiblement sur la largeur du plateau (16, 116) de dépose des documents.

4. Dispositif de traitement de documents selon la revendication 1 ou 2,
caractérisé par le fait que,
la zone dépassant de la surface (46, 146) du plateau de dépose des documents est constituée de surélévations ayant la forme de bossages.

5. Dispositif de traitement de documents selon l'une des revendications 1 à 4,
caractérisé par le fait que,
la(les) surélévation(s) dépassant de la surface (46, 146) du plateau de dépose des documents est (sont) formée(s) d'un seul tenant sur le plateau de dépose des documents.

6. Dispositif de traitement de documents selon l'une des revendications 1 à 3,
caractérisé par le fait que,
la zone dépassant de la surface (46, 146) du plateau de dépose des documents est une baguette profilée (50, 150).

7. Dispositif de traitement de documents selon la revendication 6,
caractérisé par le fait que,
la baguette profilée est collée sur le plateau de dépose des documents.

8. Dispositif de traitement de documents selon la revendication 6,
caractérisé par le fait que,
la baguette profilée (50, 150) est insérée dans une rainure (48, 148) du plateau de dépose des documents.

9. Dispositif de traitement de documents selon la revendication 8,
caractérisé par le fait que,
le profil de la section transversale de la baguette profilée (50) est ovale.

10. Dispositif de traitement de documents selon la revendication 8,
caractérisé par le fait que,
la baguette profilée (150) est constituée d'une barrette de fixation (154) pouvant être insérée dans la rainure (48, 148), et d'une partie supérieure (152) adjacente à la barette de fixation en forme de chapeau de champignon.

11. Dispositif de traitement de documents selon la revendication 10,
caractérisé par le fait que,
la partie supérieure (152) comporte un flanc (158) ascendant aigu, qui est orienté vers l'ouverture d'introduction/de sortie (28) en position montée de la baguette profilée (150), et, situé à l'opposé de celui-ci, un flanc en forme d'arc de cercle retombant en direction de l'arête du carter, le rayon de l'arc de cercle correspondant de préférence au rayon d'une arête voisine du carter.

12. Dispositif de traitement de documents selon l'une des revendications 6 à 11,
caractérisé par le fait que,
la baguette profilée est en caoutchouc naturel et a de préférence une dureté Shore A de 45.
